# EUROPÄISCHE PATENTSCHRIFT

(11) **EP 4 368 359 B1**
(45) Veröffentlichungstag und Bekanntmachung des Hinweises auf die Patenterteilung: **17.09.2025**
(21) Anmeldenummer: 23205150.8
(22) Anmeldetag: 23.10.2023
(51) Int. Cl.: B26D 7/18, B26F 1/40

(54) **STANZANORDNUNG UND VERFAHREN ZUM BETREIBEN DER STANZANORDNUNG**
BLANKING ASSEMBLY AND METHOD FOR OPERATING IT
AGENCEMENT DE POINÇONNAGE ET PROCÉDÉ DE FONCTIONNEMENT DUMÊME

(30) Priorität: 27.10.2022 DE 102022128541
(43) Veröffentlichungstag der Anmeldung: 15.05.2024
(73) Patentinhaber: Bundesdruckerei GmbH, 10969 Berlin (DE)
(72) Erfinder: Siebert, Martin, 10965 Berlin (DE)
(74) Vertreter: Hentrich Patent- & Rechtsanwaltspartnerschaft mbB

(56) Entgegenhaltungen:
- WO-A1-2015/104011
- DE-A1- 2 009 138
- GB-A- 2 174 635
- US-A1- 2003 126 834

## Beschreibung

Die Erfindung betrifft eine Stanzanordnung, die ein Stanzwerkzeug umfasst, das zum Ausstanzen eines Stanzlings einen entlang einer Längsachse verstellbaren Stempel und eine Matrize aufweist, wobei die Matrize eine Durchgangsöffnung für den Durchtritt des Stanzlings umfasst. Die Stanzanordnung umfasst außerdem ein antreibbares Transportband, welches in Fallrichtung unterhalb der Durchgangsöffnung der Matrize angeordnet ist.

Mit Hilfe von Stanzwerkzeugen werden Flachteile, u.a. auch Wert- oder Sicherheitsprodukte wie beispielsweise ID-Karten, aber auch Ausnehmungen aus planaren Schichten erzeugt. Dieser Prozess läuft meist automatisiert, die Herstellungsdauer und Genauigkeit des Stanzwerkzeuges wird so erhöht. Bei technisch einfach ausgeführten Stanzwerkzeugen fallen die gestanzten Teile im freien Fall durch die Durchgangsöffnung der Stanzmatrize auf ein unterhalb vorbeilaufendes Transportband. Hier kommt es immer wieder zu Verklemmungen von gestanzten Karten im Stanzwerkzeug. Dies ist dann immer mit dem Stillstand der Produktionsmaschine und mit der Produktion von Ausschuss verbunden, da die aus Kunststoff bestehenden ID-Karten leicht zerkratzen.

Vorzugsweise liegt das ausgestanzte Wert- oder Sicherheitsprodukt mithin der Stanzling, in ID 1-, ID 2-, ID 3- oder in irgendeinem anderen Format vor, beispielsweise in Heftform, wie bei einem passähnlichen Gegenstand. Das Wert- oder Sicherheitsprodukt ist im Allgemeinen ein Laminat aus mehreren Dokumentenlagen, die passgenau unter Wärmeeinwirkung und unter erhöhtem Druck flächig miteinander verbunden sind. Diese Produkte sollen den normierten Anforderungen genügen, beispielsweise ISO 10373, ISO/IEC 7810, ISO 14443.

Die DE 10 2014 000 133 A1 beschreibt ein Verfahren, bei dem ein Substrat und ein Füllmaterial auf unterschiedlichen Ebenen geführt werden, wobei in einer ersten Ebene aus dem Substrat eine Ausnehmung gestanzt wird, und wobei in einer anderen Ebene ein zu der Ausnehmung passendes Element ausgestanzt wird. Das Element wird anschließend in die Ausnehmung eingesetzt.

Die BPRI 0505689-6 A beschreibt eine Anordnung, bei der aus zwei verschiedenen Holzschichten jeweils eine Ausnehmung und ein dazu passendes Element ausgestanzt werden, wobei der Stanzling in die Ausnehmung eingesetzt wird.

DE 20 09 138 A1 offenbart eine Vorrichtung gemäss Oberbegriff von Anspruch 1.

Es ist die Aufgabe der vorliegenden Erfindung, eine Stanzanordnung und ein Verfahren zum Betreiben einer derartigen Stanzanordnung bereitzustellen, welche die vorstehend beschriebenen Nachteile beseitigt oder zumindest mindert.

Diese Aufgabe wird gelöst durch eine Stanzanordnung mit den Merkmalen des Anspruchs 1 und durch ein Verfahren mit den Merkmalen des Anspruchs 9.

Vorteilhafte Ausgestaltungen mit zweckmäßigen Weiterbildungen der Erfindung sind in den abhängigen Ansprüchen angegeben.

Die erfindungsgemäße Stanzanordnung zeichnet sich dadurch aus, dass in die Durchgangsöffnung eine an ihren Kanten abgerundete Schulter zur Ablenkung eines herabfallenden Stanzlings ragt. Damit ist der Vorteil verbunden, dass Produktion von Ausschuss, Verklemmungen von gestanzten Karten und der Stillstand der gesamten Stanzanordnung verhindert wird.

Es ist von Vorteil, wenn die Schulter lateral verstellbar gelagert ist, da sich dann unterschiedliche Stanzlinge mittels der Schulter ablenken lassen.

Die Schulter ragt radial in die Durchgangsöffnung. Sie hält dabei einen Abstand von einer Mittellinie der Durchgangsöffnung derart ein, dass die Schulter nicht über die Mittellinie der Durchgangsöffnung herausragt.

Vorzugsweise ragt die Schulter höchstens zu einem Anteil von 25 Prozent in die Durchgangsöffnung, so dass lateral ein dazu komplementärer Anteil, beispielsweise mindestens 75 Prozent, der Durchgangsöffnung frei von der Schulter verbleibt. Auf diese Weise ist auch gewährleistet, dass der Stanzling nicht an der Schulter selbst hängen bleibt und somit das Transportband nicht mehr erreicht.

Um das Aufkommen des ausgestanzten Stanzlings auf seiner gewünschten Seite sicherzustellen, ist die Schulter an einer Seitenwandung der Durchgangsöffnung angeordnet, die einer Transportrichtung des Transportbandes entgegengesetzt ist. Zum selben Zweck ist die Schulter senkrecht zur Längsachse angeordnet. Die Schulter ist an ihren Kanten abgerundet, um eine Beschädigung des Stanzlings zu vermeiden. Die Schulter kann als Platte ausgeführt sein, um die Kipprichtung des Stanzlings sicherzustellen. Sie kann aber auch als Stab ausgeführt sein, wodurch eine weniger komplexe Anordnung geschaffen ist, für die zudem weniger Material benötigt wird. Die Schulter kann zudem aus elastischen Materialien, wie beispielsweise aus Gummi bestehen, um Makel auf den Stanzlingen zu vermeiden.

Die Durchgangsöffnung der Stanzanordnung ist in Fallrichtung hin breiter werdend ausgestaltet, sodass Verklemmungen vermieden werden.

Die Durchgangsöffnung weitet sich vorzugsweise kontinuierlich in Richtung des Transportbandes auf. Hierdurch wird sichergestellt, dass sich der Stanzling auch beim Herabsinken oder Herabfallen nicht innerhalb des Durchgangs bzw. der Durchgangsöffnung verkeilt.

Um Kratzer am Stanzling durch die Seitenwandung der Durchgangsöffnung beim Herabsinken oder Herabfallen zu vermeiden, weitet sich die Durchgangsöffnung stufenlos in Richtung des Transportbandes auf.

Zum zeitweise Fixieren des Substrats während des Stanzvorgangs ist der Matrize ein in Längsrichtung verstellbarer Niederhalter auf ihrer dem Stempel zugewandten Seite zugeordnet.

Der Stempel der Stanzanordnung weist einen beweglichen Auswerfer auf. Dadurch wird sichergestellt, dass sich der Stanzling aus dem Substrat löst. Die Freigabe des Stanzlings und damit der gesamte Stanzprozess läuft damit beschleunigt ab, und gewährleistet, dass der Stanzling auf der gewünschten dem Transportband zugewandten Seite darauf aufkommt. Der Auswerfer ist unabhängig von dem Stempel entlang oder parallel zur Längsachse verstellbar. Er ist vorzugsweise mit einer Druckluftleitung gekoppelt und pneumatisch betätigbar. Es ist die Möglichkeit vorhanden, dass der Auswerfer über eine mechanische Kopplung betätigbar ist. Jede andere Art der Kopplung, die eine Betätigung des Auswerfers ermöglicht, ist ebenfalls einsetzbar.

Das erfindungsgemäße Verfahren zum Betreiben einer Stanzanordnung umfasst insbesondere die folgenden Schritte:
a. Antreiben des Transportbandes in einer Transporteinrichtung,
b. Einlegen oder Auflegen eines Substrates auf die Matrize,
c. Verstellen des Stempels entlang der Längsachse und Ausstanzen des Stanzlings aus dem Substrat,
d. Ablenken der Fallbewegung des ausgestanzten Stanzlings durch die Schulter, bevor der Stanzling auf dem Transportband zum Liegen kommt und in Transportrichtung abtransportiert wird.

Der Matrize ist dabei bevorzugt ein Niederhalter auf ihrer dem Stempel zugewandten Seite zugeordnet, mit dem das Substrat vor der Verstellung des Stempels fixiert wird. Hierfür ist der Niederhalter auch zwischen zwei Stellungen verstellbar. Das der Schulter abgewandte Ende des Stanzlings kontaktiert das Transportband zuerst, bevor der Stanzling auf dem Transportband zum Liegen kommt. Dadurch wird das Aufkommen des Stanzlings auf dem Transportband mit der gewünschten Seite sichergestellt. Ein Verklemmen des Stanzlings wird vermieden. Das der Schulter zugewandte Ende des Stanzlings wird von der Schulter zurückgehalten und kontaktiert das Transportband deshalb zuletzt. Die Schulter dreht bei der Fallbewegung den Stanzling um eine senkrecht bezüglich der Fallrichtung und senkrecht bezüglich der Transportrichtung orientierte Achse. Der Stempel weist vorzugsweise einen beweglichen Auswerfer auf, der den Stanzling durch die Durchgangsöffnung der Matrize drückt, um den Stempel zu lösen. Dies gewährleistet die sichere Freigabe des Stanzlings aus dem Stanzwerkzeug. Der Auswerfer wird insbesondere über eine Druckluftzuleitung pneumatisch betätigt, um ihn parallel zu oder entlang der Längsachse des Stempels relativ bezüglich des Stempels zu verstellen. Durch die Betätigung mit Druckluft bleibt der Stanzprozess sehr umweltfreundlich und verschmutzungsarm.

Weitere Merkmale, Eigenschaften und Vorteile der vorliegenden Erfindung werden im Folgenden anhand von Ausführungsvarianten unter Bezugnahme auf die beigefügten Figuren näher beschrieben. Alle bisher und im Folgenden beschriebenen Merkmale sind dabei sowohl einzeln als auch in einer beliebigen Kombination miteinander vorteilhaft. Die im Folgenden beschriebenen Ausführungsvarianten stellen lediglich Beispiele dar, welche den Gegenstand der Erfindung jedoch nicht beschränken. Dabei zeigen:
- Figur 1: eine schematische Darstellung der Stanzanordnung im Querschnitt in einer Ausgangsposition, und
- Figur 2: eine schematische Darstellung der Stanzanordnung im Querschnitt nach Ausstanzen des Stanzlings.

In den Figuren 1 und 2 ist die Stanzanordnung 16 im Querschnitt mit einem Stanzwerkzeug 17 und einem Transportband 8 gezeigt. Das Stanzwerkzeug 17 umfasst zum Ausstanzen eines Stanzlings 10 einen entlang einer Längsachse verstellbaren Stempel 1 und eine Matrize 2, wobei die Matrize eine Durchgangsöffnung 7 für den Durchtritt des Stanzlings 10 aufweist. In Fallrichtung unterhalb der Durchgangsöffnung 7 der Matrize 2 befindet sich das antreibbare Transportband 8. Dieses ist vorliegend als ein angetriebenes umlaufendes Förderband gebildet; mit einem oberen Trum und mit einem unteren Trum. Zur Ablenkung eines herabfallenden Stanzlings 10 ragt eine Schulter 14, insbesondere horizontal und parallel zu einer Vorschubrichtung oder einer Transportrichtung des Transportbandes 8, in die Durchgansöffnung 7. Die Schulter 14 hält dabei einen Abstand von einer Mittellinie der Durchgangsöffnung 7 derart ein, dass die Schulter 14 nicht über die Mittellinie der Durchgangsöffnung 7 herausragt. Vorliegend ragt die Schulter 14 höchstens zu einem Anteil von 25 Prozent in die Durchgangsöffnung 7 hinein, so dass lateral ein dazu komplementärer Anteil, beispielsweise mindestens 75 Prozent, der Durchgangsöffnung 7 frei von der Schulter 14 verbleibt. Die Schulter 14 ist an der Seitenwandung der Durchgangsöffnung 7 angeordnet, die einer Transportrichtung des Transportbandes 8 entgegengesetzt ist, um eine Verklemmung des Stanzlings in der Stanzanordnung 16 zu verhindern. Zum selben Zweck ist die Schulter 14 in der vorliegend senkrecht zur Längsachse angeordnet und die Durchgangsöffnung 7 in Fallrichtung hin breiter werdend ausgestaltet. Die Durchgangsöffnung 7 weitet sich vorliegend kontinuierlich in Richtung des Transportbandes 8 auf. Die Durchgangsöffnung 7 der Matrize 2 weitet sich auch stufenlos in Richtung des Transportbandes 8 auf. Zusätzlich ist die Schulter 14 in der vorliegenden Ausführungsform an ihren Kanten abgerundet, um den Stanzling 10 vor Kratzern zu schützen. Beim Herabfallen des Stanzlings 10 wird er von der Schulter 14 um eine senkrecht bezüglich der Fallrichtung und senkrecht bezüglich der Transportrichtung orientierte Achse verdreht. Der Abstand zwischen der Matrize 2 und des Transportbands 8 ist geringer als der Durchmesser des Stempels 1, wodurch eine Drehung des Stanzlings 10 von 90 Grad und mehr ausgeschlossen wird.

Der Matrize 2 ist ein verstellbarer Niederhalter 3 auf ihrer dem Stempel 1 zugewiesenen Seite zugeordnet, um das Substrat 6 beim Stanzen zu fixieren. Der Stempel 1 weist einen beweglichen Auswerfer 4 auf. In Figur 1 ist dieser in seiner Ausgangsposition und Figur 2 in seiner ausgefahrenen Position nach dem Ausdrücken des Stanzlings 10 zu sehen. Der Auswerfer 4 ist unabhängig von dem Stempel entlang oder parallel zur Längsachse verstellbar. Zudem ist er mit einer Druckluftleitung 5 gekoppelt und pneumatisch betätigbar.

Das Verfahren zum Betreiben einer derartigen Stanzanordnung 16 umfasst dabei die folgenden Schritte:
a. Antreiben des Transportbandes 8 in einer Transportrichtung,
b. Auflegen eines Substrates 6 auf die Matrize 2,
c. Verstellen des Stempels 1 entlang der Längsachse und Ausstanzen des Stanzlings 10 aus dem Substrat 6,
d. Ablenken der Fallbewegung des ausgestanzten Stanzlings 10 durch die Schulter 14, bevor der Stanzling 10 auf dem Transportband 8 zum Liegen kommt und in Transportrichtung abtransportiert wird.

In der vorliegenden Ausführungsform ist der Matrize 2 ein Niederhalter 3 auf ihrer dem Stempel 1 zugewandten Seite zugeordnet, sodass das Substrat 6 vor Verstellung des Stempels 1 vom Niederhalter 3 fixiert wird. Des Weiteren ist das vorliegende Verfahren so ausgelegt, dass ein der Schulter 14 abgewandtes Ende des Stanzlings 10 das Transportband 8 zuerst kontaktiert, bevor der Stanzling 10 flächig auf dem Transportband 8 zum Liegen kommt. Die Schulter 14 dreht den Stanzling 10 während der Fallbewegung um eine senkrecht bezüglich der Fallrichtung und senkrecht bezüglich der Transportrichtung orientierte Achse.

Der Stempel 1 weist einen beweglichen Auswerfer 4 auf, der den Stanzling 10 durch die Durchgangsöffnung 7 drückt, um den Stanzling 10 vom Stempel 1 zu lösen. Der Auswerfer 4 wird über eine Druckluftzuleitung 5 pneumatisch betätigt, um ihn parallel zu oder entlang der Längsachse des Stempels relativ bezüglich dem Stempel 1 zu verstellen.

Im Ergebnis zeichnet sich die vorliegende Erfindung durch einen einfachen Aufbau aus, der die Ausschussquote stark reduziert. Die Integration der Schulter 14 in die Matrize 2, genauer in die Durchgangsöffnung 7, ist mit geringen oder keinen nennenswerten Kosten verbunden. Maschinenstillstände sind vermieden und gestanzte Teile werden prozesssicher weitergeleitet.

### BEZUGSZEICHENLISTE

- 1: Stempel
- 2: Matrize
- 3: Niederhalter
- 4: Auswerfer
- 5: Druckluftleitung
- 6: Substrat
- 7: Durchgangsöffnung (Fallschacht)
- 8: Transportband
- 10: Stanzling
- 13: Abstand
- 14: Schulter
- 16: Stanzanordnung
- 17: Stanzwerkzeug

## Patentansprüche

1. Stanzanordnung (16), umfassend ein Stanzwerkzeug (17), das zum Ausstanzen eines Stanzlings (10) einen entlang einer Längsachse verstellbaren Stempel (1) und eine Matrize (2) umfasst, wobei die Matrize (2) eine Durchgangsöffnung (7) für den Durchtritt des Stanzlings (10) umfasst, und ein antreibbares Transportband (8), welches in Fallrichtung unterhalb der Durchgangsöffnung (7) der Matrize (2) angeordnet ist,
**dadurch gekennzeichnet, dass** in die Durchgangsöffnung (7) eine an ihren Kanten abgerundete Schulter (14) zur Ablenkung eines herabfallenden Stanzlings (10) ragt.

2. Stanzanordnung (16) nach Anspruch 1, **dadurch gekennzeichnet, dass** die Schulter (14) an einer Seitenwandung der Durchgangsöffnung (7) angeordnet ist, die einer Transportrichtung des Transportbandes (8) entgegengesetzt ist.

3. Stanzanordnung (16) nach Anspruch 1 oder 2, **dadurch gekennzeichnet, dass** die Schulter (14) senkrecht zur Längsachse angeordnet ist.

4. Stanzanordnung (16) nach einem der Ansprüche 1 bis 3, **dadurch gekennzeichnet, dass** die Durchgangsöffnung (7) in Fallrichtung hin breiter werdend ausgestaltet ist.

5. Stanzanordnung (16) nach einem der Ansprüche 1 bis 4, **dadurch gekennzeichnet, dass** der Matrize (2) ein Niederhalter (3) auf ihrer dem Stempel (1) zugewandten Seite zugeordnet ist.

6. Stanzanordnung (16) nach einem der Ansprüche 1 bis 5, **dadurch gekennzeichnet, dass** der Stempel (1) einen beweglichen Auswerfer (4) aufweist.

7. Stanzanordnung (16) nach Anspruch 6, **dadurch gekennzeichnet, dass** der Auswerfer (4) unabhängig von dem Stempel (1) entlang oder parallel zur Längsachse verstellbar ist.

8. Stanzanordnung (16) nach Anspruch 6 oder 7, **dadurch gekennzeichnet, dass** der Auswerfer (4) mit einer Druckluftleitung (5) gekoppelt und pneumatisch betätigbar ist.

9. Verfahren zum Betreiben einer Stanzanordnung (16) nach einem der Ansprüche 1 bis 8, umfassend die Schritte:
a. Antreiben des Transportbandes (8) in einer Transportrichtung,
b. Einlegen oder Auflegen eines Substrates (6) auf die Matrize (2),
c. Verstellen des Stempels (1) entlang der Längsachse und Ausstanzen des Stanzlings (10) aus dem Substrat (6),
d. Ablenken der Fallbewegung des ausgestanzten Stanzlings (10) durch die Schulter (14), bevor der Stanzling (10) auf dem Transportband (8) zum Liegen kommt und in Transportrichtung abtransportiert wird.

10. Verfahren nach Anspruch 9, **dadurch gekennzeichnet, dass** der Matrize (2) ein Niederhalter (3) auf ihrer dem Stempel (1) zugewandten Seite zugeordnet ist, und dass das Substrat (6) vor der Verstellung des Stempels (1) vom Niederhalter (3) fixiert wird.

11. Verfahren nach Anspruch 9 oder 10, **dadurch gekennzeichnet, dass** ein der Schulter (14) abgewandtes Ende des Stanzlings (10) das Transportband (8) zuerst kontaktiert, bevor der Stanzling (10) flächig auf dem Transportband (8) zum Liegen kommt.

12. Verfahren nach einem der Ansprüche 9 bis 11, **dadurch gekennzeichnet, dass** die Schulter (14) den Stanzling (10) während der Fallbewegung um eine senkrecht bezüglich der Fallrichtung und senkrecht bezüglich der Transportrichtung orientierte Achse dreht.

13. Verfahren nach einem der Ansprüche 9 bis 12, **dadurch gekennzeichnet, dass** der Stempel (1) einen beweglichen Auswerfer (4) aufweist, und dass der Auswerfer (4) den Stanzling (10) durch die Durchgangsöffnung (7) der Matrize (2) drückt, um den Stanzling (10) vom Stempel (1) zu lösen.

14. Verfahren nach einem der Ansprüche 9 bis 13, **dadurch gekennzeichnet, dass** der Auswerfer (4) über eine Druckluftleitung (5) pneumatisch betätigt wird, um ihn parallel zu oder entlang der Längsachse des Stempels (1) relativ bezüglich des Stempels (1) zu verstellen.

## Claims

1. A punching arrangement (16), comprising a punching tool (17) which, for punching a stamped part (10), comprises a punch (1) movable along a longitudinal axis and a die (2), wherein the die (2) comprises a through opening (7) for the passage of the stamped workpiece (10), and a drivable conveyor belt (8) which is arranged below the through-opening (7) of the die (2) in the direction of fall, **characterized in that** a shoulder (14) rounded at its edges projects into the through-opening (7) to deflect a falling stamped workpiece (10).

2. The punching arrangement (16) according to claim 1, **characterized in that** the shoulder (14) is arranged on a side wall of the through-opening (7) which is opposite to a transport direction of the conveyor belt (8).

3. The punching arrangement (16) according to claim 1 or 2, **characterized in that** the shoulder (14) is arranged perpendicular to the longitudinal axis.

4. The punching arrangement (16) according to any of claims 1 to 3, **characterized in that** the through-opening (7) is designed to widen in the direction of fall.

5. The punching arrangement (16) according to any of claims 1 to 4, **characterized in that** the die (2) is associated with a blank holder (3) on its side facing the punch (1).

6. The punching arrangement (16) according to any of claims 1 to 5, **characterized in that** the punch (1) has a movable ejector (4).

7. The punching arrangement (16) according to claim 6, **characterized in that** the ejector (4) is movable independently of the punch (1) along or parallel to the longitudinal axis.

8. The punching arrangement (16) according to claim 6 or 7, **characterized in that** the ejector (4) is coupled to a compressed air line (5) and can be pneumatically actuated.

9. A method of operating a punching arrangement (16) according to any of claims 1 to 8, comprising the following steps:
a. driving the conveyor belt (8) in a conveying direction,
b. inserting or placing a substrate (6) on the die (2),
c. moving the punch (1) along the longitudinal axis and punching the stamped part (10) into the substrate (6),
d. deflect the downward movement of the punched stamped part (10) by means of the shoulder (14) before the stamped part (10) comes to rest on the conveyor belt (8) and is discharged in the direction of transport.

10. The method according to claim 9, **characterized in that** a blank holder (3) is associated with the die (2) on its side facing the punch (1), and **in that** the substrate (6) is fixed by the blank holder (3) before the punch (1) is moved.

11. The method according to claim 9 or 10, **characterized in that** one end of the stamped part (10) opposite the shoulder (14) first comes into contact with the conveyor belt (8) before the stamped part (10) comes to rest flat on the conveyor belt (8).

12. The method according to any of claims 9 to 11, **characterized in that** the shoulder (14) rotates the stamped part (10) during the downward movement about an axis oriented perpendicular to the direction of fall and perpendicular to the direction of transport.

13. The method according to any of claims 9 to 12, **characterized in that** the punch (1) has a movable ejector (4), and **in that** the ejector (4) pushes the stamped part (10) through the through-opening (7) of the die (2) to release the stamped part (10) from the punch (1).

14. The method according to any of claims 9 to 13, **characterized in that** the ejector (4) is pneumatically actuated by a compressed air line (5) to move it parallel to or along the longitudinal axis of the punch (1) relative to the punch (1).

## Revendications

1. Agencement de poinçonnage (16), comprenant un outil de poinçonnage (17) qui, pour poinçonner une pièce emboutie (10), comprend un poinçon (1) déplaçable le long d'un axe longitudinal et une matrice (2), dans lequel la matrice (2) comprend une ouverture traversante (7) pour le passage de la pièce emboutie (10), et une bande de transport (8) pouvant être entraînée qui est disposée sous l'ouverture traversante (7) de la matrice (2) dans le sens de la chute, **caractérisé en ce qu'**un épaulement (14) arrondi sur ses bords pénètre dans l'ouverture traversante (7) pour dévier une pièce emboutie (10) tombant.

2. Agencement de poinçonnage (16) selon la revendication 1, **caractérisé en ce que** l'épaulement (14) est disposé sur une paroi latérale de l'ouverture traversante (7) qui est opposée à un sens de transport de la bande de transport (8).

3. Agencement de poinçonnage (16) selon la revendication 1 ou 2, **caractérisé en ce que** l'épaulement (14) est disposé perpendiculairement à l'axe longitudinal.

4. Agencement de poinçonnage (16) selon l'une quelconque des revendications 1 à 3, **caractérisé en ce que** l'ouverture traversante (7) est conçue de manière à s'élargir dans le sens de la chute.

5. Agencement de poinçonnage (16) selon l'une quelconque des revendications 1 à 4, **caractérisé en ce que** la matrice (2) est associée à un serre-flan (3) sur son côté tourné vers le poinçon (1).

6. Agencement de poinçonnage (16) selon l'une quelconque des revendications 1 à 5, **caractérisé en ce que** le poinçon (1) présente un éjecteur mobile (4).

7. Agencement de poinçonnage (16) selon la revendication 6, **caractérisé en ce que** l'éjecteur (4) est déplaçable indépendamment du poinçon (1) le long de ou parallèlement à l'axe longitudinal.

8. Agencement de poinçonnage (16) selon la revendication 6 ou 7, **caractérisé en ce que** l'éjecteur (4) est couplé à une conduite d'air comprimé (5) et peut être actionné pneumatiquement.

9. Procédé de fonctionnement d'un agencement de poinçonnage (16) selon l'une quelconque des revendications 1 à 8, comprenant les étapes suivantes consistant à :
a. entraîner la bande de transport (8) dans un sens de transport,
b. insérer ou poser un substrat (6) sur la matrice (2),
c. déplacer le poinçon (1) le long de l'axe longitudinal et poinçonner la pièce emboutie (10) dans le substrat (6),
d. dévier le mouvement de chute de la pièce emboutie (10) poinçonnée par l'intermédiaire de l'épaulement (14) avant que la pièce emboutie (10) vienne se poser sur la bande de transport (8) et soit évacuée dans le sens de transport.

10. Procédé selon la revendication 9, **caractérisé en ce qu'**un serre-flan (3) est associé à la matrice (2) sur son côté tourné vers le poinçon (1), et **en ce que** le substrat (6) est fixé par le serre-flan (3) avant le déplacement du poinçon (1).

11. Procédé selon la revendication 9 ou 10, **caractérisé en ce qu'**une extrémité de la pièce emboutie (10) opposée à l'épaulement (14) entre d'abord en contact avec la bande de transport (8) avant que la pièce emboutie (10) vienne se poser à plat sur la bande de transport (8).

12. Procédé selon l'une quelconque des revendications 9 à 11, **caractérisé en ce que** l'épaulement (14) fait tourner la pièce emboutie (10) pendant le mouvement de chute autour d'un axe orienté perpendiculairement au sens de la chute et perpendiculairement au sens de transport.

13. Procédé selon l'une quelconque des revendications 9 à 12, **caractérisé en ce que** le poinçon (1) présente un éjecteur mobile (4), et **en ce que** l'éjecteur (4) pousse la pièce emboutie (10) à travers l'ouverture traversante (7) de la matrice (2) pour libérer la pièce emboutie (10) du poinçon (1).

14. Procédé selon l'une quelconque des revendications 9 à 13, **caractérisé en ce que** l'éjecteur (4) est actionné pneumatiquement par une conduite d'air comprimé (5) pour le déplacer parallèlement à ou le long de l'axe longitudinal du poinçon (1) par rapport au poinçon (1).
